# FASCICULE DE BREVET EUROPEEN

(11) **EP 3 351 707 B1**
(45) Date de publication et mention de la délivrance du brevet: **01.01.2020**
(21) Numéro de dépôt: 18152130.3
(22) Date de dépôt: 17.01.2018
(51) Int. Cl.: E04H 4/00, E04H 4/12

(54) **STRUCTURE DE PISCINE**
SCHWIMMBADSTRUKTUR
SWIMMING POOL STRUCTURE

(30) Priorité: 20.01.2017 FR 1750492
(43) Date de publication de la demande: 25.07.2018
(73) Titulaire: Procopi, 35650 Le Rheu (FR)
(72) Inventeur: BOURGEOIS, Jocelyn, 35135 Chantepie (FR); LECHAT, Corentin, 35000 Rennes (FR)
(74) Mandataire: Regimbeau

(56) Documents cités:
- EP-A1- 1 319 775
- FR-A1- 2 938 577
- US-A- 3 596 296

## Description

L'invention concerne une structure de piscine, pouvant être hors-sol, semi-enterrée ou enterrée.

Un domaine d'application de l'invention concerne notamment les piscines d'agrément pour la baignade.

Le document FR-A-2 938 577 décrit une structure de piscine selon le préambule de la revendication 1.

Le document EP-A-1 319 775 décrit une piscine à profilé de goulotte périphérique comportant des ailes verticales, dont les extrémités supérieures définissent une surface d'appui pour des éléments de margelle disposés sur ces extrémités supérieures des ailes,pour délimiter sous cette margelle et entre les ailes un volume technique mis à profit pour contenir des tuyaux de raccordement de skimmers à un bloc technique et pour stocker une bâche de protection, un aspirateur, un nettoyeur de fond, des pièces de rechange.

Le document US-A-3 596 296 une piscine ayant une margelle supérieure disposée sur un cadre de support lui-même situé sur des parois verticales de la piscine.

On connaît par les documents FR-A-2 719 5621, FR-A-2 699 582, FR-A-2 818 998 et FR-A-2 911 621 un premier type de piscines, comportant un coffrage en béton, qui est réalisé dans une goulotte et sur lequel la margelle réalisée en pierre est fixée.

Un deuxième type de piscines est les piscines en kit, telles que les piscines ayant des parties en bois. L'aspect et le rendu de la piscine dépendent très fortement des margelles et de leur capacité à durer dans le temps. Dans le cas des piscines concernées, ces margelles sont elles aussi en bois. Le bois est un matériau qui se déforme fortement dans le temps, sensible à toutes les variations climatiques et putrescible malgré un traitement adapté à l'usage. Les changements géométriques du bois sont totalement irréversibles et peuvent apparaître très peu de temps après la mise en place du bassin.

Un des moyens pour lutter contre ce phénomène est de multiplier les fixations du bois de sorte qu'il soit fortement contraint. Toutefois, les conditions et la durée de stockage peuvent faire apparaître des variations géométriques du bois avant montage du bassin, synonyme de beaucoup de réclamations de la part des clients.

Un autre inconvénient de ces piscines concerne les jonctions entre les lames de bois. Souvent inesthétiques, elles accentuent les variations évoquées précédemment, et sont compliquées à poser dans les angles avec les coupes d'onglet associées.

En outre, la margelle est prévue pour que les personnes s'assoient dessus. Par conséquent, la margelle doit non seulement avoir une certaine largeur pour offrir une assise suffisante sur sa surface supérieure, mais être correctement fixée au reste de la piscine.

En outre, l'on cherche à ce que la margelle puisse être personnalisée et choisie par l'utilisateur.

L'invention vise à obtenir une structure de piscine, palliant les inconvénients de l'état de la technique et répondant à ces exigences.

A cet effet, un premier objet de l'invention est une structure de piscine suivant la revendication 1.

Ainsi, la matière d'habillage peut être fixée sur toute la longueur de la goulotte, ce qui, même dans le cas où le support n'est pas en béton, diminue fortement les variations géométriques de la matière d'habillage en cas de variations climatiques, y compris dans le cas où cette matière d'habillage contient du bois. En outre, l'utilisateur peut choisir la matière d'habillage, qui formera la surface supérieure libre de la margelle, en fonction de son aspect extérieur souhaité ou de son esthétique ou de ses qualités mécaniques, notamment de résistance à la flexion, à l'usure, à l'eau.

Suivant un mode de réalisation de l'invention, la matière d'habillage est choisie parmi le bois, le carrelage, une résine, une matière solidifiable, une matière synthétique.

Suivant un mode de réalisation de l'invention, la goulotte est en une matière synthétique, ou métallique.

Suivant un mode de réalisation de l'invention, la goulotte comporte au moins un profilé s'étendant horizontalement le long des parois.

Suivant un mode de réalisation de l'invention, le premier rebord supérieur est prolongé vers le côté intérieur de la piscine par une partie avant, recouverte d'un profilé de finition.

Suivant un mode de réalisation de l'invention, la partie avant comporte des évidements servant à fixer dedans des pattes intérieures du profilé de finition.

Suivant un mode de réalisation de l'invention, la goulotte comporte un fond dans lequel se trouvent des repérages de découpe pour ménager au moins un trou dans le fond, permettant le passage d'un dispositif d'écumage.

Suivant un mode de réalisation de l'invention, la goulotte comporte sous son fond un deuxième logement pour recevoir un dispositif lumineux.

Suivant un mode de réalisation de l'invention, le deuxième logement fait le tour de la piscine.

Suivant un mode de réalisation de l'invention, la goulotte comporte dans le premier logement au moins une réservation ou un anneau, dont l'ouverture est tournée vers le haut pour la fixation d'un accessoire dedans.

Suivant un mode de réalisation de l'invention, la goulotte comporte sous son fond délimitant le logement supérieur au moins une autre saillie inférieure servant au positionnement de la goulotte sur le support.

L'invention sera mieux comprise à la lecture de la description qui va suivre, donnée uniquement à titre d'exemple non limitatif en référence aux dessins annexés, sur lesquels :
- la figure 1 est une vue schématique en perspective d'une structure de piscine équipée d'une goulotte non encore remplie suivant un mode de réalisation de l'invention,
- la figure 2 est une vue schématique en coupe verticale d'une goulotte non encore remplie suivant un mode de réalisation de l'invention,
- la figure 3 est une vue schématique en perspective d'une goulotte non encore remplie suivant un mode de réalisation de l'invention,
- les figures 4, 5, 7, 8 et 9 sont des vues schématiques en perspective de la structure de piscine ayant la goulotte remplie suivant des modes de réalisation de l'invention,
- la figure 6 est une vue schématique en perspective d'une structure de piscine ayant la goulotte non remplie suivant un mode de réalisation de l'invention,
- la figure 10 est une vue schématique en perspective de dessous d'une structure de piscine suivant un mode de réalisation de l'invention.

Aux figures est représentée une structure 100 de piscine, qui peut être par exemple une piscine hors-sol, une piscine semi-enterrée ou une piscine enterrée. La structure 100 de piscine comporte plusieurs jambes 1 de force, s'étendant chacune verticalement. Des parois P extérieures verticales sont fixées aux jambes 1 de force et s'étendent entre celles-ci. Les parois P sont par exemple formées de lames L superposées, s'étendant entre les jambes 1 de force et fixées à ces dernières. En variante, chaque paroi peut être d'une seule pièce. Les lames L et les parois P peuvent être par exemple en lames de bois (madrier en bois) ou en matière synthétique. Notamment, la lame L la plus basse peut être en une matière synthétique, pour être imputrescible. Les parois P délimitent un contour extérieur fermé de la piscine.

Un support intermédiaire 21 horizontal, servant à soutenir une margelle supérieure 15 fixée dessus, est lui-même fixé mécaniquement sur une partie supérieure 19 des jambes 1 de force. Ce support 21 est à l'extérieur des parois P (côté extérieur Cext de la piscine) et est par exemple périphérique aux parois P. Ce support 21 peut comporter par exemple une ou plusieurs solives 21a et/ou 21b côte à côte écartées des parois P et situées du côté extérieur Cext de la piscine, la ou les solives 21a et/ou 21b étant par exemple en bois ou en matière synthétique. La ou les solives 21a et/ou 21b forment par exemple une, deux ou plusieurs ceintures autour du contour périphérique de la piscine, les ceintures étant écartées l'une de l'autre.

Suivant un mode de réalisation, la partie supérieure 19 des jambes 1 de force, auxquelles est fixée la ou les solive(s) 21a et/ou 21b de support, est fixée à un montant vertical 2 de ces jambes 1 de force et dépasse vers l'extérieur par rapport à ce montant vertical 2.

Suivant un mode de réalisation, la structure 100 comporte au moins un profilé 25 d'accrochage, qui est fixé sur le côté supérieur 22 des parois P et qui sert à l'accrochage d'une feuille d'étanchéité formant un bassin de la piscine, devant être disposée entre les parois P. La margelle 15 est par exemple en appui au moins sur une partie supérieure 23 du profilé 25 d'accrochage et sur le ou les support(s) 21. La margelle 15 a ainsi au moins deux zones d'appui sur au moins deux parties distinctes l'une de l'autre (profilé 25 et solive(s) 21) de la structure 100. Dans le cas des solives 21a et/ou 21b côte à côte ou de la double ceinture, la margelle a trois zones d'appui sur trois parties distinctes l'une de l'autre (profilé 25 et solive 21a et solive 21b.

Suivant l'invention, la margelle 15 comporte une goulotte 151 délimitant un logement supérieur 153 qui est destiné à être rempli d'une matière 154 d'habillage. La matière 154 d'habillage est fixée à la goulotte 151. La goulotte 151 possède une ouverture supérieure 152, qui permet son remplissage de la matière 154 d'habillage par le haut.

La matière 154 d'habillage peut également être un carrelage pouvant être choisi par l'utilisateur.

La matière 154 d'habillage peut également être une résine ou un liquide solidifiable ou une matière solidifiable, qui est versé dans le logement supérieur 153 par l'utilisateur pour le remplir partiellement ou totalement. La goulotte 151 permet ainsi de mouler la matière 154 d'habillage et de supprimer les jonctions générées par les margelles bois notamment.

La matière 154 d'habillage peut également être une matière synthétique, telle que par exemple des pièces en matière plastique ou autre, notamment des profilés de remplissage, pouvant être choisis par l'utilisateur.

La matière 154 d'habillage peut être par exemple du bois, tel que par exemple des lames de bois fixées dans le logement supérieur 153, et est choisie par l'utilisateur. Dans le cas où la matière 154 d'habillage est du bois, les appuis continus de la goulotte 151 le long de la ou des parois P sur la ou les solives 21 permettent de fixer les margelles 154 en bois sur toute la longueur et donc d'éviter qu'elles travaillent et se déforment de manière excessive.

Bien entendu, la matière 154 d'habillage pourrait également être du béton de finition, tel que par exemple du béton ciré.

La goulotte 151 peut être en une matière synthétique ou métallique ou autre.

La goulotte 151 peut comporter ou être formée d'un ou plusieurs profilés 167 s'étendant horizontalement le long des parois P, ainsi que représenté aux figures 1 à 8. Par exemple, aux figures 6 à 8, la goulotte 151 peut comporter deux profilés 167 le long de deux parois P1 et P2 formant un angle 13, par exemple à angle droit.

La goulotte 151 peut s'étendre sur tout ou partie de la margelle 15 et peut par exemple s'étendre sur toute la périphérie de la piscine. La goulotte 151 délimite par exemple un logement supérieur 153 ayant un ou plusieurs tronçons rectilignes et formant par exemple un contour fermé formant la margelle 15. La goulotte 151 délimite un logement supérieur 153 fermé.

La matière 154 d'habillage forme la surface supérieure libre de la margelle 15.

La goulotte 151 comporte un fond 155 relié à un premier rebord supérieur 156 et à un deuxième rebord supérieur 157. Les rebords 156 et 157 s'étendent par exemple le long de la ou des parois P horizontalement, le rebord 156 étant situé vers le côté intérieur Cint de la piscine, tandis que le rebord 157 est situé vers le côté extérieur Cext de la piscine. Les parois P délimitent entre elles le côté intérieur Cint de la piscine, séparé du côté extérieur Cext par les parois P.

Le fond 155 et les rebords 156 et 157 délimitent le logement 153. Les extrémités supérieures des rebords 156, 157 délimitent l'ouverture 152.

Le rebord 156 est prolongé vers le côté intérieur Cint de la piscine par une partie avant 158, par exemple arrondie dans un plan vertical. Cette partie avant 158 est recouverte d'un profilé 159 de finition. Ce profilé 159 de finition permet de cacher le rebord 156. Ce profilé 159 de finition peut se prolonger au-dessus du fond 155 sur une courte distance, ainsi que représenté à la figure 2.

Ainsi que représenté aux figures 1, 3, 4 et 5, la partie avant 158 du bord intérieur 156 peut être formée d'ailettes 1580 distantes l'une de l'autre horizontalement le long de la paroi P.

La partie avant 158 peut comporter des évidements 1581 servant à fixer des pattes intérieures 1591 du profilé 159 de finition, ainsi que représenté à la figure 2. Les évidements 1581 sont répartis sur la surface extérieure de la partie avant 158, de bas en haut, en ayant par exemple un évidement 1581 en bas de la partie avant 158, un autre évidement 1581 sur le côté Cint de la partie avant 158 et un autre évidement 1581 sur le haut de la partie avant 158.

Dans le mode de réalisation représenté aux figures 1, 3 et 6, le fond 155 comporte des repérages 40 de découpe, tels que par exemple des parties amincies. Ces repérages 40 permettent à un utilisateur de découper à cet endroit, le long des lignes 40 de repérage, un ou plusieurs trous dans le fond 155, ce trou pouvant servir à faire passer par exemple un dispositif d'écumage ou autre.

Dans le mode de réalisation représenté aux figures 1, 2, 3 et 10, la goulotte 151 comporte sous son fond 155 un deuxième logement 51 pour recevoir un dispositif lumineux, pouvant être électrique tel que par exemple un ruban lumineux, par exemple à diode(s) électroluminescente(s) (LED) ou autres. Le logement 51 est séparé du logement 153. Ce logement 51 est par exemple délimité par la surface inférieure d'une partie rehaussée 50 du fond 155. La partie rehaussée 50 et le logement 51 s'étendent horizontalement le long de la paroi P et font par exemple tout le tour de la piscine.

Dans le mode de réalisation représenté à la figure 3, la goulotte 151 peut comporter une ou plusieurs réservations, par exemple circulaires, ou un ou plusieurs anneaux 60 ou fixés sur le fond 155, et par exemple sur la partie rehaussée 50 du fond 155, l'anneau 60 délimitant une ouverture béante vers le haut et fermée vers le bas par le fond 155 ou la partie rehaussée 50. L'utilisateur peut utiliser le ou les anneaux 60 pour y fixer un ou accessoire, pouvant être un équipement de jeu à installer à proximité ou au-dessus du bassin, comme par exemple un poteau tenant un filet de volley ou de badminton, un but de water-polo ou autres. La réservation ou anneau 60 peut se trouver dans le logement 153. Cet accessoire peut aussi être une pièce rapportée, par exemple au moment de couler la résine formant la matière 154 d'habillage, dans laquelle l'accessoire sera alors fixé.

La margelle 15 peut comporter, dans le mode de réalisation à la figure 10, la goulotte 151 comporte une ou plusieurs autres saillie inférieure 161 sous son fond 155 délimitant le logement supérieur 153. Cette ou ces saillies inférieures 161 servent à guider son positionnement sur le support 21, par exemple soit entre la paroi P (à savoir le dispositif 25 d'accrochage fixé sur la paroi P) et la solive 21, soit entre les solives 21a et 21b, ainsi qu'entre les parties supérieures 19 des jambes 1 de force.

## Revendications

1. Structure (100) de piscine, pouvant être hors-sol, semi-enterrée ou enterrée, comportant
des jambes (1) de force s'étendant chacune verticalement,
des parois (P) extérieures verticales fixées entre les jambes (1) de force,
une margelle supérieure (15),
un support intermédiaire (21) horizontal, qui est fixé mécaniquement sur une partie supérieure (19) des jambes (1) de force et qui est à l'extérieur des parois (P),
la structure (100) étant de manière en ce que la margelle (15) comporte une goulotte (151), comportant :
- un fond (155),
- un premier rebord supérieur (156), situé vers le côté intérieur (Cint) de la piscine et relié au fond (155), et
- un deuxième rebord supérieur (157), situé vers le côté extérieur (Cext) de la piscine et relié au fond (155),
le fond (155), le premier rebord supérieur (156) et le deuxième rebord supérieur (157) délimitant un premier logement supérieur (153), qui a une ouverture (152) tournée vers le haut et qui est apte à être rempli d'une matière (154) d'habillage formant la surface supérieure libre de la margelle (15), la structure (100) étant **caractérisée en ce que** la goulotte (151) étant fixée sur le support intermédiaire (21).

2. Structure suivant la revendication 1, **caractérisée en ce que** la matière (154) d'habillage est choisie parmi le bois, le carrelage, une résine, une matière solidifiable, une matière synthétique.

3. Structure suivant l'une quelconque des revendications précédentes, **caractérisée en ce que** la goulotte (151) est en une matière synthétique, ou métallique.

4. Structure suivant l'une quelconque des revendications précédentes, **caractérisée en ce que** la goulotte (151) comporte au moins un profilé (167) s'étendant horizontalement le long des parois (P).

5. Structure suivant l'une quelconque des revendications précédentes, **caractérisée en ce que** le premier rebord supérieur (156) est prolongé vers le côté intérieur (Cint) de la piscine par une partie avant (158), recouverte d'un profilé (159) de finition.

6. Structure suivant la revendication précédente, **caractérisée en ce que** la partie avant (158) comporte des évidements (1581) servant à fixer dedans des pattes intérieures (1591) du profilé (159) de finition.

7. Structure suivant l'une quelconque des revendications précédentes, **caractérisée en ce que** la goulotte (151) comporte un fond (155) dans lequel se trouvent des repérages (40) de découpe pour ménager au moins un trou dans le fond (155), permettant le passage d'un dispositif d'écumage.

8. Structure suivant l'une quelconque des revendications précédentes, **caractérisée en ce que** la goulotte (151) comporte sous son fond (155) un deuxième logement (51) pour recevoir un dispositif lumineux.

9. Structure suivant la revendication précédente, **caractérisée en ce que** le deuxième logement (51) fait le tour de la piscine.

10. Structure suivant l'une quelconque des revendications précédentes, **caractérisée en ce que** la goulotte (151) comporte dans le premier logement (153) au moins une réservation ou un anneau (60), dont l'ouverture (61) est tournée vers le haut pour la fixation d'un accessoire dedans.

11. Structure suivant l'une quelconque des revendications précédentes, **caractérisée en ce que** la goulotte (151) comporte sous son fond (155) délimitant le logement supérieur (153) au moins une autre saillie inférieure (161) servant au positionnement de la goulotte (151) sur le support (21).

12. Structure suivant l'une quelconque des revendications précédentes, **caractérisée en ce que** la structure (100) comporte au moins un autre profilé (25) d'accrochage, qui est fixé sur un côté supérieur (22) des parois (P) et qui sert à l'accrochage d'une feuille d'étanchéité formant un bassin de la piscine, devant être disposée entre les parois (P),
la margelle (15) étant en appui au moins sur une partie supérieure (23) de l'autre profilé (25) d'accrochage et sur le ou les support(s) (21) intermédiaire(s).

## Patentansprüche

1. Schwimmbadstruktur (100), die freistehend, halbeingelassen oder komplett eingelassen sein kann, die umfasst:
Stützen (1), die sich jeweils vertikal erstrecken,
vertikale Außenwände (P), die zwischen den Stützen (1) befestigt sind,
einen oberen Beckenrand (15),
einen horizontalen Zwischenträger (21), der mechanisch an einem oberen Teil (19) der Stützen (1) befestigt ist und der außerhalb der Wände (P) liegt,
wobei die Struktur (100) derart ist, dass der Beckenrand (15) eine Rinne (151) umfasst, die umfasst:
- einen Boden (155),
- einen ersten oberen Rand (156), der sich in Richtung der Innenseite (Cint) des Schwimmbads befindet und mit dem Boden (155) verbunden ist, und
- einen zweiten oberen Rand (157), der sich in Richtung der Außenseite (Cext) des Schwimmbads befindet und mit dem Boden (155) verbunden ist,
wobei der Boden (155), der erste obere Rand (156) und der zweite obere Rand (157) eine erste obere Aufnahme (153) abgrenzen, die eine Öffnung (152) aufweist, die nach oben gerichtet ist und die geeignet ist, mit einem Verkleidungsmaterial (154) gefüllt zu sein, das die freie Oberfläche des Beckenrandes (15) bildet, wobei die Struktur (100) **dadurch gekennzeichnet ist, dass** die Rinne (151) auf dem Zwischenträger (21) befestigt ist.

2. Struktur nach Anspruch 1, **dadurch gekennzeichnet, dass** das Verkleidungsmaterial (154) unter Holz, Fliesen, einem Harz, einem verfestigbaren Material, einem Kunststoff ausgewählt ist.

3. Struktur nach einem der vorhergehenden Ansprüche, **dadurch gekennzeichnet, dass** die Rinne (151) aus einem Kunststoff- oder Metallmaterial besteht.

4. Struktur nach einem der vorhergehenden Ansprüche, **dadurch gekennzeichnet, dass** die Rinne (151) mindestens ein Profil (167) umfasst, das sich horizontal entlang der Wände (P) erstreckt.

5. Struktur nach einem der vorhergehenden Ansprüche, **dadurch gekennzeichnet, dass** der erste obere Rand (156) durch einen Vorderteil (158), der mit einem Abschlussprofil (159) bedeckt ist, hin zur Innenseite (Cint) des Schwimmbades verlängert ist.

6. Struktur nach dem vorhergehenden Anspruch, **dadurch gekennzeichnet, dass** der Vorderteil (158) Ausnehmungen (1581) umfasst, die dazu dienen, darin Innenlaschen (1591) des Abschlussprofils (159) zu befestigen.

7. Struktur nach einem der vorhergehenden Ansprüche, **dadurch gekennzeichnet, dass** die Rinne (151) einen Boden (155) umfasst, in dem sich Schnittkennzeichnungen (40) zum Einrichten von mindestens einem Loch in dem Boden (155) befinden, das den Durchgang einer Skimmer-Vorrichtung ermöglicht.

8. Struktur nach einem der vorhergehenden Ansprüche, **dadurch gekennzeichnet, dass** die Rinne (151) unter ihrem Boden (155) eine zweite Aufnahme (51) zum Aufnehmen einer Leuchtvorrichtung umfasst.

9. Struktur nach dem vorhergehenden Anspruch, **dadurch gekennzeichnet, dass** die zweite Aufnahme (51) um das Schwimmbad herum geht.

10. Struktur nach einem der vorhergehenden Ansprüche, **dadurch gekennzeichnet, dass** die Rinne (151) in der ersten Aufnahme (153) mindestens eine Aussparung oder einen Ring (60), dessen Öffnung (61) nach oben gerichtet ist, zur Befestigung eines Zubehörs darin umfasst.

11. Struktur nach einem der vorhergehenden Ansprüche, **dadurch gekennzeichnet, dass** die Rinne (151) unter ihrem Boden (155), der die obere Aufnahme (153) abgrenzt, mindestens einen anderen unteren Vorsprung (161) umfasst, der zur Positionierung der Rinne (151) auf dem Träger (21) dient.

12. Struktur nach einem der vorhergehenden Ansprüche, **dadurch gekennzeichnet, dass** die Struktur (100) mindestens ein anderes, auf einer oberen Seite (22) der Wände (P) befestigtes Einhängeprofil (25) umfasst, das zum Einhängen einer Dichtungsfolie dient, die ein Becken des Schwimmbades bildet, die zwischen den Wänden (P) anzuordnen ist,
wobei der Beckenrand (15) sich zumindest auf einen oberen Teil (23) des anderen Einhängeprofils (25) und auf den/die Zwischenträger (21) stützt.

## Claims

1. A structure (100) for an above-ground, semi-inground or inground swimming pool, comprising:
suspension struts (1) each extending vertically,
vertical outer walls (P) fixed between the suspension struts (1),
an upper coping (15),
a horizontal intermediate support (21) which is mechanically fixed to an upper portion (19) of the suspension struts (1) and which is outside the walls (P),
the structure (100) being such that the coping (15) comprises a chute (151), comprising:
- a bottom (155),
- a first upper rim (156) located towards the inner side (Cint) of the swimming pool and connected to the bottom (155), and
- a second upper rim (157) located towards the outer side (Cext) of the swimming pool and connected to the bottom (155),
the bottom (155), the first upper rim (156) and the second upper rim (157) delimiting a first upper housing (153), which has an opening (152) facing upwards and which is able to be filled with a covering material (154) forming the free upper surface of the coping (15), the structure (100) being **characterized in that** the chute (151) is fixed to the intermediate support (21).

2. The structure according to claim 1, **characterized in that** the covering material (154) is selected from wood, tile, resin, curable material, synthetic material.

3. The structure according to any one of the preceding claims, **characterized in that** the chute (151) is made of a synthetic or metal material.

4. The structure according to any one of the preceding claims, **characterized in that** the chute (151) comprises at least one profile (167) extending horizontally along the walls (P).

5. The structure according to any one of the preceding claims, **characterized in that** the first upper rim (156) is extended towards the inner side (Cint) of the swimming pool by a front portion (158), covered with a finishing profile (159).

6. The structure according to the preceding claim, **characterized in that** the front portion (158) comprises recesses (1581) used to fix therein inner tabs (1591) of the finishing profile (159).

7. The structure according to any one of the preceding claims, **characterized in that** the chute (151) comprises a bottom (155) in which there are cutting markings (40) to arrange at least one hole in the bottom (155), allowing the passage of a skimming device.

8. The structure according to any one of the preceding claims, **characterized in that** the chute (151) comprises under its bottom (155) a second housing (51) to receive a light device.

9. The structure according to the preceding claim, **characterized in that** the second housing (51) encircles the swimming pool.

10. The structure according to any one of the preceding claims, **characterized in that** the chute (151) comprises in the first housing (153) at least one reserved space or ring (60), whose opening (61) faces upwards for fixing an accessory therein.

11. The structure according to any one of the preceding claims, **characterized in that** the chute (151) comprises, under its bottom (155) delimiting the upper housing (153), at least another lower protrusion (161) used for the positioning of the chute (151) on the support (21).

12. The structure according to any one of the preceding claims, **characterized in that** the structure (100) comprises at least another hooking profile (25), which is fixed to an upper side (22) of the walls (P) and which is used for the hooking of a sealing sheet forming a basin of the swimming pool, to be disposed between the walls (P),
the coping (15) bearing at least on an upper portion (23) of the other hooking profile (25) and on the intermediate support(s) (21).
